# DEMANDE DE BREVET EUROPEEN

(11) **EP 1 559 646 A1**
(43) Date de publication de la demande: **03.08.2005**
(21) Numéro de dépôt: 04405066.4
(22) Date de dépôt: 02.02.2004
(51) Int. Cl.: B63H 9/04, B63B 49/00

(54) **Mesure de pression sur une voile**

(71) Demandeur: JOY, 1112 Echichens (CH)
(72) Inventeur: Gaussen, Yves, 1112 Echichens (CH); Besson, Jean-Jacques, 1131 Tolochenaz (CH); Desjeux, Olivier, 2525 Le Landeron (CH)
(74) Mandataire: Gresset, Jean

(57) **Abrégé**

Appareil de mesure destiné à équiper un véhicule muni d'une voilure (10) munie d'un intrados et d'un extrados. Cet appareil comporte :
- un dispositif (14) de mesure différentielle de la pression agencé pour être fixé sur ladite voilure (10) et pour mesurer une pression différentielle entre son intrados et son extrados, et
- des moyens de médiation (16) pour rendre accessible les valeurs mesurées.

## Description

La présente invention se rapporte aux appareils de mesure destinés à équiper des véhicules munis d'une voilure, laquelle comporte un intrados et un extrados, par exemple un voilier, un parapente ou une aile delta. Les appareils qui équipent aujourd'hui ce type de véhicules permettent d'avoir une connaissance de son environnement, donnant notamment la direction et la force du vent, la vitesse, etc. Pourtant, le barreur continue à utiliser des moyens archaïques pour définir la prise de vent qu'il considère comme optimale, en faisant appel, par exemple à des brins de laine appelés « faveurs » ou « penoms », qui permettent de voir la laminarité du flux d'air au voisinage immédiat de la voilure.

Le but de la présente invention est d'améliorer les conditions de pilotage de tels véhicules et plus particulièrement de disposer d'informations quantitatives et/ou qualitatives, en temps réel, relatives à la portance de la voilure. A partir de ces informations, il est possible de corriger plus facilement les paramètres de navigation.

A cet effet, l'appareil selon l'invention comporte :
- un dispositif de mesure différentielle de la pression agencé pour être fixé sur la voilure et pour mesurer une pression différentielle entre son intrados et son extrados, et
- des moyens de médiation pour rendre accessible les valeurs mesurées.

Afin d'assurer des conditions optimales de mesure, l'appareil selon l'invention peut comporter plusieurs dispositifs de mesure différentielle disposés sur la voilure.

De manière avantageuse, le dispositif de mesure comporte deux organes de mesure, disposés en regard l'un de l'autre, l'un sur l'intrados et l'autre sur l'extrados de la voilure.

Pour permettre à la fois une grande souplesse et une grande sécurité d'utilisation, chaque organe de mesure comporte un boîtier, une chambre définie par le boîtier et munie d'une ouverture vers l'extérieur et un capteur disposé dans cette chambre.

Les informations obtenues par le dispositif de mesure sont avant tout utiles au pilote du véhicule. Il est donc souhaitable qu'il en dispose dans les meilleures conditions possibles, tout en évitant de surcharger le véhicule d'équipements inutiles. A cet effet, chaque organe de mesure comporte, en outre, un émetteur-récepteur monté dans le boîtier, alors que les moyens de médiation comportent un émetteur-récepteur relié par voie hertzienne aux émetteurs-récepteurs des organes de mesures.

En outre, les moyens de médiation comprennent un ordinateur et un écran affichant les informations issues des capteurs, après avoir été traitées par l'ordinateur.

L'appareil selon l'invention est avantageusement complété par un ou plusieurs autres appareils de mesure tels qu'un loch, un indicateur de vitesse, un compas, une girouette un sondeur ou un indicateur de position géographique (GPS), également branchés sur l'ordinateur.

D'autres avantages et caractéristiques de l'invention ressortiront de la description qui va suivre, faite en regard du dessin annexé, dans lequel:
- La figure 1 est une vue d'ensemble schématique d'un appareil selon l'invention ;
- La figure 2 est un diagramme de présentation des résultats obtenus au moyen de l'appareil selon l'invention ; et
- La figure 3 montre, sur une voile de bateau, comment répartir les dispositifs de mesure pour assurer de bonnes conditions de saisie des informations.

Sur la figure 1 est représentée une voile 10 de bateau et un appareil 12 selon l'invention, partiellement fixé sur la voile. L'appareil 12 comprend un dispositif de mesure différentiel de la pression 14, et des moyens de médiation 16 pour rendre accessibles ces informations.

De manière plus précise, le dispositif 14 comprend deux organes de mesure 18 et 20, disposés l'un en regard de l'autre, chacun sur l'une des faces de la voile 10 et comportant chacun un boîtier 22, une chambre 24 définie par le boîtier 22 et munie d'une ouverture 24a et un capteur 26 disposé dans la chambre.

Les boîtiers 22 servent en outre de logement à une électronique 28 de commande du capteur 26, à un émetteur-récepteur 30, et à une antenne 32 reliée à l'émetteur-récepteur 30.

Les organes 18 et 20 sont respectivement disposés dans des poches 33 et 34 fixées, avantageusement cousues, sur la voile 10 et munies de découpes 33a et 34a placées de manière à ce que la pression au voisinage des ouvertures 24a corresponde bien à celles de l'intrados et de l'extrados.

Les capteurs 26 sont avantageusement du type capacitif à micro-membrane, par exemple ceux commercialisés par la maison Intersema (Suisse). Pour garantir une précision suffisante, les capteurs 26 doivent avoir une résolution de l'ordre de 0,01 mbar.

Afin d'éviter tout problème de contamination, la surface du capteur est avantageusement recouverte d'un film protecteur 36, alors que l'électronique 28, l'émetteur-récepteur 30 et l'antenne 32 sont noyés dans un matériau isolant et étanche 38.

Les signaux issus des capteurs 26 sont traités par les électroniques 28 et adressés aux émetteurs-récepteurs 30, lesquels sont reliés aux antennes 32.

Les moyens de médiation 16 comprennent un écran 40 destiné à afficher, sous forme numérique ou de diagramme, les informations relatives à la différence de pression mesurée, un ordinateur 42 destiné à traiter les informations et à les mettre dans une forme susceptible d'être affichée sur l'écran, un émetteur-récepteur 44 et une antenne 46 permettant d'assurer le transfert des informations des organes de mesure 18 et 20 vers l'ordinateur 42. Les moyens de médiation 16 sont avantageusement disposés au voisinage de la barre ou à tout autre endroit stratégique du bateau.

Bien entendu, tant le dispositif de mesure 14 que les moyens de médiation 16 fonctionnent grâce à une source d'énergie électrique, qui n'a pas été représentée au dessin pour éviter de le surcharger.

L'ordinateur peut aussi être relié à d'autres appareils de bord, tels que loch, indicateur de vitesse, compas, girouette, sondeur ou GPS, par exemple, avantageusement par le biais d'un réseau conforme à la norme NMEA 0183 ou par voie hertzienne.

L'appareil ainsi décrit permet de recueillir des informations relatives aux conditions dans lesquelles la voile travaille dans le vent. Plus précisément, les capteurs 26 d'intrados et d'extrados mesurent la pression régnant dans leur boîtier 22. Le signal issu des capteurs 26 est traité par l'électronique 28 pour engendrer un signal fonction de la valeur mesurée.

L'ordinateur 42 adresse séquentiellement, par l'émetteur-récepteur 44 et son antenne 46, un signal de requête d'informations aux organes 18 et 20 installés sur la voile 10. Les signaux en retour sont captés par l'antenne 46 et l'émetteur-récepteur 44, traités par l'ordinateur 42 et affichés sur l'écran 40.

L'affichage peut avantageusement être réalisé sous forme d'un diagramme tel que représenté sur la figure 2. Sur ce diagramme, le temps est en abscisse, la pleine échelle étant de 10 minutes, et la pression en ordonnée, exprimée en millibar. La courbe A, en traitillé, illustre la variation de la pression au vent, la courbe B, en pointillé, la variation de la pression sous le vent, et la courbe C, en trait plein, la différence entre les deux pressions.

La courbe C montre donc comment varie la différence de pression entre l'intrados et l'extrados, d'une voile en un endroit donné. Cette différence de pression est fonction de la force exercée par le vent sur le bateau et, en conséquence, sur son effet moteur. Cela revient à dire que la zone D, pour laquelle la différence de pression est la plus élevée, correspond aux conditions de navigation les plus favorables.

Il est bien clair que la voilure peut être équipée de plusieurs dispositifs de mesure, placés de manière à disposer d'informations plus complètes sur l'interaction de la voilure avec le vent. La figure 3 montre, de manière schématique, un génois 10 muni de trois organes 20, disposés en ligne, au tiers environ de sa hauteur. Trois organes 18, non visibles au dessin, sont disposés sur l'autre face de la voile, chacun en regard de l'un des organes 20. Le dispositif disposé dans la portion centrale de la voile est le plus important. Il permet, à lui seul, d'assurer l'essentiel du réglage.

Par la mise en place de dispositifs complémentaires, il est possible d'affiner cette mesure. On peut ainsi déterminer les différences de pression sur une même face, en différents endroits, permettant ainsi des réglages plus fins. Par expérience, le barreur peut corriger ces paramètres en fonction des valeurs mesurées. Il est même envisageable que, sur la base d'un programme préétabli, l'ordinateur détermine quels paramètres doivent être modifiés pour améliorer le rendement de la voile.

La structure du dispositif 14 peut présenter de nombreuses variantes. Il est ainsi possible de disposer les deux capteurs assurant la mesure différentielle dans un même boîtier, mais dans deux chambres et séparées par une cloison étanche. Le boîtier comporte un tube ouvert sur l'une des chambres et pouvant être glissé dans un trou de la voile de manière à ce qu'il s'ouvre du côté opposé à celui sur lequel est fixé le boîtier.

Pour fixer les capteurs sur la voile, la solution la plus simple consiste à munir celle-ci de poches, comme décrit précédemment, dans lesquels les organes de mesure sont glissés. D'autres solutions sont envisageables. Il est ainsi possible d'utiliser des bandes adhésives connues sous le nom de Velcro ©, ou encore munir les boîtiers de pièces d'accrochage engagées dans le tissus de la voile.

Comme cela a été expliqué plus haut, le dispositif nécessite une source d'énergie électrique. Dans la plupart des cas, les véhicules munis d'une voilure sont utilisés de jour. En conséquence, cette énergie peut avantageusement être fournie au moyen de cellules photovoltaïques. Si le véhicule est utilisé de nuit, il serait alors nécessaire de prévoir un organe de stockage d'énergie tel qu'un accumulateur ou qu'un condensateur à grande capacité.

Le même principe est sans autre applicable à d'autres véhicules munis d'une voilure, par exemple aux parapentes ou aux ailes delta. Dans ce cas, la différence de pression définira la portance du véhicule.

Ainsi, grâce au fait que des capteurs assurent une mesure différentielle de la pression entre l'intrados et l'extrados d'une voilure, il est possible de disposer d'informations permettant d'optimiser plus sûrement le pilotage d'un véhicule muni d'une voilure.

## Revendications

1. Appareil de mesure (12) destiné à équiper un véhicule muni d'une voilure (10) comportant un intrados et un extrados, **caractérisé en ce qu'**il comprend :
- un dispositif (14) de mesure différentielle de la pression agencé pour être fixé sur ladite voilure (10) et pour mesurer une pression différentielle entre son intrados et son extrados, et
- des moyens de médiation (16) pour rendre accessible les valeurs mesurées.

2. Appareil selon la revendication 1, **caractérisé en ce qu'**il comporte plusieurs dispositifs (14) de mesure différentielle disposés en différents endroits de la voilure (10).

3. Appareil selon la revendication 1, **caractérisé en ce que** le dispositif de mesure comporte deux organes de mesure (18, 20), disposés en regard l'un de l'autre, l'un sur l'intrados et l'autre sur l'extrados de la voilure (10).

4. Appareil selon la revendication 3, **caractérisé en ce que** chaque organe de mesure (18, 20) comporte un boîtier (22), une chambre (24) définie par le boîtier et munie d'une ouverture (24a) vers l'extérieur et un capteur (26) disposé dans ladite chambre.

5. Appareil selon la revendication 4, **caractérisé en ce que** chaque organe de mesure (18, 20) comporte, en outre, un émetteur-récepteur (30) monté dans ledit boîtier (22), et **en ce que** lesdits moyens de médiation comportent un émetteur-récepteur (44) relié par voie hertzienne aux émetteurs-récepteurs des organes de mesures (18, 20).

6. Appareil selon la revendication 5, **caractérisé en ce que** lesdits moyens de médiation (16) comprennent un ordinateur (42) et un écran (40) affichant les informations issues des capteurs (26), après avoir été traitées par ledit ordinateur (42).

7. Appareil selon la revendication 6, **caractérisé en ce que** ledit ordinateur (42) est, en outre, relié à au moins un autre appareil de mesure tel qu'un loch, un indicateur de vitesse, un compas, une girouette un sondeur ou un indicateur de position géographique (GPS).
